# FASCICULE DE BREVET EUROPEEN

(11) **EP 4 339 374 B1**
(45) Date de publication et mention de la délivrance du brevet: **21.01.2026**
(21) Numéro de dépôt: 23197265.4
(22) Date de dépôt: 13.09.2023
(51) Int. Cl.: E02B 7/16

(54) **OUVRAGE DEVERSANT, BARRAGE HYDRAULIQUE MUNI DE CELUI-CI**
ÜBERLAUFSTRUKTUR, DAMIT AUSGESTATTETER HYDRAULISCHER DAMM
POURING STRUCTURE, HYDRAULIC DAM PROVIDED WITH SAME

(30) Priorité: 15.09.2022 FR 2209296
(43) Date de publication de la demande: 20.03.2024
(73) Titulaire: Electricité de France, 75008 Paris (FR)
(72) Inventeur: BERCOVITZ, Yvan, 22190 Plérin (FR); OUKAILI, Fatna, 92500 Rueil Malmaison (FR)
(74) Mandataire: Regimbeau

(56) Documents cités:
- FR-A- 725 373
- US-A- 3 464 210

## Description

L'invention concerne un ouvrage ou un organe déversant, ainsi qu'un barrage hydraulique muni de celui-ci.

Un domaine de l'invention concerne les évacuateurs de crues, les seuils déversants, les déversoirs, les vannes et clapets déversants, par exemple pour un barrage hydraulique ou autre.

Un des enjeux de sûreté majeur lié à l'exploitation et à la surveillance des barrages concerne le risque de crue. La très large majorité des barrages sont équipés de dispositif évacuateur de crue qui limite le niveau d'eau maximum de la retenue. Il existe plusieurs familles et types d'évacuateurs. Parmi eux, on va retrouver les seuils profilés. Sur ces ouvrages, l'eau est évacuée par surverse. Il existe une standardisation du profil de ces seuils qui dépend du débit de dimensionnement qui correspond au fonctionnement optimal de l'évacuateur de crue. A ce débit on associe un niveau d'eau en amont du seuil qu'on appelle charge de dimensionnement. Quand ce débit est dépassé, le risque de décollement de la veine d'eau est important. Une fois le décollement de la veine d'eau constaté, l'écoulement sur le seuil devient instable. Ses instabilités sont dommageables pour la structure et / ou les pièces mécaniques.

Le document US-A-3 464 210 concerne un barrage dont le bord supérieur est en forme de selle à pente concave et indique vouloir ainsi briser la régularité des oscillations de l'eau.

Le document FR-A-725 373 décrit un barrage ayant une tôle de déversement ayant des éléments en forme de coin se terminant au sommet de la crête du barrage pour donner à la nappe d'eau et indique vouloir ainsi donner une forme ondulée à la nappe d'eau et empêcher des vibrations de la veine d'eau.

Le document CN-B-111 042 072 décrit un déversoir, dont l'extrémité supérieure comporte des ouvertures de débordement en forme de trapèze isocèle inversés.

Les géométries connues par ces documents présentent des inconvénients.

Ces géométries connues permettent une aération de la nappe déversante pour assurer que l'air qui entoure le jet d'eau en chute libre soit proche de la pression atmosphérique. Ainsi le risque de battement du jet est quasiment supprimé.

La nappe déversante est le jet d'eau en chute libre formé à l'aval d'un seuil qui peut ressembler à une cascade. Dans certaines conditions, les courants d'air qui se forment sous la nappe déversante peuvent entrainer des battements de la nappe. Ces courants d'air sont dus à une différence de pression entre la pression atmosphérique (qu'on retrouve au-dessus de la nappe) et la dépression qui se forme sous la nappe. En aérant la nappe grâce aux documents mentionnés ci-dessus, on ramène la pression atmosphérique sous la nappe et on diminue significativement l'intensité des courants d'air.

Toutefois, les géométries connues par ces documents n'apportent pas de performance sur le débit.

On cherche notamment à augmenter le débit qui passe sur le seuil par rapport aux documents connus mentionnés ci-dessus, sans qu'il y ait de décollement.

Le décollement se caractérise par la présence d'un volume d'air entre la surface supérieure du seuil et l'eau.

Un objectif de l'invention est d'obtenir un ouvrage déversant, ainsi qu'un barrage hydraulique muni de celui-ci, où le débit admissible par le seuil avant décollement est augmenté pour élargir le domaine de fonctionnement normal du seuil.

A cet effet, un premier objet de l'invention est un ouvrage déversant suivant la revendication 1.

Grâce à l'invention, on améliore la performance hydraulique de l'ouvrage déversant. Cette nouvelle géométrie décale vers le haut le point de décollement de la veine d'eau dans la loi hauteur - débit et permet d'augmenter ainsi la charge admissible sans décollement. L'invention permet d'augmenter le débit maximum admissible déversé par la surface supérieure de seuil sans que l'on observe un décollement de la lame d'eau déversante, c'est-à-dire sans que de l'air viennent s'engouffrer entre d'une part la lame déversante et d'autre part la surface supérieure de seuil.

Notamment, l'invention permet d'augmenter le débit admissible sans décollement par rapport aux ouvrages connus par les documents mentionnés ci-dessus. L'invention permet de mieux faire adhérer l'écoulement contre la surface par rapport aux ouvrages connus par les documents mentionnés ci-dessus.

Notamment, l'invention est telle qu'elle permet d'augmenter d'au moins 20 %, voire d'au moins 50 % ou plus de 100%, le débit admissible sans décollement, par rapport à un seuil standard de profil constant suivant la direction transversale de largeur.

Les revendications 2 à 25 concernent des modes de réalisation de l'ouvrage.

Un deuxième objet de l'invention est un barrage hydraulique suivant la revendication 26.

L'invention sera mieux comprise à la lecture de la description qui va suivre, donnée uniquement à titre d'exemple non limitatif en référence aux figures ci-dessous des dessins annexés. Les modes de réalisation des figures 7A-C, 10, 11, 12 et 13 ne font pas partie de l'invention revendiquée, mais aident à comprendre l'invention.
La figure Fig. 1A représente une vue schématique en coupe verticale de côté d'un seuil d'ouvrage déversant suivant l'état de la technique.
La figure 1B représente une vue schématique en coupe verticale de côté d'un seuil d'ouvrage déversant suivant l'état de la technique dans le cas d'un décollement de nappe.
La figure 2 représente une vue schématique en perspective d'un ouvrage déversant suivant un premier exemple de réalisation de l'invention.
La figure 3 représente une vue schématique en perspective d'un ouvrage déversant suivant le premier exemple de réalisation de l'invention de la figure 2, montrant en niveaux de gris la valeur de la vitesse d'écoulement de l'eau.
La figure 4 représente une vue schématique en coupe verticale d'un profil de base de forme prescrite à partir duquel est réalisé un ouvrage déversant suivant le premier exemple de réalisation de l'invention des figures 2 et 3.
La figure 5A représente une vue schématique en perspective suivant un premier angle de vue d'un ouvrage déversant suivant un (autre) premier mode de réalisation de l'invention.
La figure 5B représente une vue schématique en perspective suivant un deuxième angle de vue d'un ouvrage déversant suivant le premier mode de réalisation de l'invention.
La figure 5C représente une vue schématique en perspective suivant un troisième angle de vue d'un ouvrage déversant suivant le premier mode de réalisation de l'invention.
La figure 6A représente une vue schématique en perspective suivant un premier angle de vue d'un ouvrage déversant suivant un (autre) deuxième mode de réalisation de l'invention.
La figure 6B représente une vue schématique en perspective suivant un deuxième angle de vue d'un ouvrage déversant suivant le deuxième mode de réalisation de l'invention.
La figure 6C représente une vue schématique en perspective suivant un troisième angle de vue d'un ouvrage déversant suivant le deuxième mode de réalisation de l'invention.
La figure 7A représente une vue schématique en perspective suivant un premier angle de vue d'un ouvrage déversant suivant un (autre) troisième mode de réalisation.
La figure 7B représente une vue schématique en perspective suivant un deuxième angle de vue d'un ouvrage déversant suivant le troisième mode de réalisation.
La figure 7C représente une vue schématique en perspective suivant un troisième angle de vue d'un ouvrage déversant suivant le troisième mode de réalisation.
La figure 8 représente un débit en ordonnée en fonction d'un rapport dimensionnel de la charge hydraulique sur le seuil en abscisses d'une part pour un ouvrage suivant le premier exemple de l'invention des figures 2, 3 et 4 et d'autre part pour un seuil standard de l'état de la technique.
La figure 9 représente une vue schématique en perspective d'un ouvrage déversant suivant un deuxième exemple de réalisation de l'invention.
La figure 10 représente une vue schématique de face d'un ouvrage déversant suivant un quatrième mode de réalisation.
La figure 11 représente une vue schématique de dessus d'une ligne passant par les sommets d'un ouvrage déversant suivant le quatrième mode de réalisation.
La figure 12 représente une vue schématique en coupe de profil d'un ouvrage déversant suivant le quatrième mode de réalisation.
La figure 13 représente vue schématique en coupe de profil d'un ouvrage déversant suivant une variante du quatrième mode de réalisation.
La figure 14 représente une vue schématique en coupe horizontale, vue de dessus, d'une partie de l'ouvrage déversant suivant le premier exemple de réalisation des figures 2 et 3 et suivant le deuxième exemple de réalisation de l'invention de la figure 9.
La figure 15 représente un débit en ordonnée en fonction d'un rapport dimensionnel de la charge hydraulique sur le seuil en abscisses pour un suivant le deuxième exemple de réalisation de l'invention de la figure 9.

Aux figures 2 à 15, l'ouvrage déversant 1 comporte un parement amont 2 et une surface supérieure 4 crête de seuil, qui est située en aval par rapport au parement amont 2 suivant la direction horizontale Ox de longueur allant de l'amont vers l'aval. A ces figures sont également représentées la direction verticale Oz de hauteur, orientée de bas en haut, et la direction transversale horizontale Oy de largeur, laquelle est perpendiculaire à la direction horizontale Ox de longueur allant du parement amont 2 à la surface supérieure 4 crête de seuil et est perpendiculaire à une direction verticale Oz de hauteur. La surface supérieure 4 crête de seuil redescendant vers l'aval. L'ouvrage déversant 1 peut comporter une autre surface aval qui est reliée en aval de la surface supérieure 4 crête de seuil. L'ouvrage déversant 1 peut également ne pas comporter d'autre surface aval reliée en aval de la surface supérieure 4 crête de seuil. Le parement amont 2 (et l'autre surface aval lorsqu'elle est présente), sont plus en bas que la surface supérieure 4 crête de seuil. Le parement amont 2 sert à faire obstacle à l'écoulement d'eau, pour retenir l'eau jusqu'à une certaine hauteur délimitée par la surface supérieure 4 crête de seuil. Lorsque l'eau située du côté du parement amont 2 dépasse la surface supérieure 4 crête de seuil, l'eau déborde vers l'aval de la surface supérieure 4 crête de seuil. La surface supérieure 4 crête de seuil accompagne alors la chute de l'eau de l'amont vers l'aval. La surface supérieure 4 crête de seuil s'étend au moins le long de la direction transversale horizontale Oy de largeur.

L'ouvrage déversant 1 suivant l'invention peut faire partie par exemple d'un évacuateur de crues, d'un seuil déversant, d'un déversoir, d'une vanne déversante, d'un clapet déversant, pouvant faire partie d'un barrage hydraulique ou autre. Par exemple, l'ouvrage déversant 1 suivant l'invention pourrait faire partie plus généralement d'un bassin, où il peut y avoir un déversement d'eau, tel que par exemple un bassin de rejet de centrale nucléaire de production d'électricité, ou un bassin d'une usine, ou dans un réseau de distribution d'eau, tel que par exemple un déversoir d'orage.

Suivant l'invention, aux figures 2 à 6, 8, 9 et 14, la surface supérieure 4 crête de seuil comporte, le long de la direction transversale horizontale Oy de largeur, une (ou plusieurs) bosse 41 et un (ou plusieurs) creux 42. Ainsi, la surface supérieure 4 crête de seuil peut comporter une (ou plusieurs) bosse 41 et un (ou plusieurs) creux 42 dans un (ou plusieurs) plan Pyz de largeur, parallèle à la direction transversale Oy de largeur et à la direction verticale Oz de hauteur, ainsi que représenté notamment aux figures 2 à 15. La surface supérieure 4 crête de seuil peut également comporter une (ou plusieurs) bosse 41 et un (ou plusieurs) creux 42 dans (ou plusieurs) un (ou plusieurs) plan Pxy horizontal, parallèle à la direction horizontale Ox de longueur et à la direction transversale Oy de largeur, ainsi que représenté notamment aux figures 2 à 15.

Ainsi, la surface supérieure 4 de seuil peut comporter une alternance de bosses 41 et de creux 42 le long de la direction transversale Oy de largeur dans le plan Pyz de largeur, et/ou dans le plan Pxy horizontal.

On décrit ci-dessous les lois qui régissent un ouvrage déversant selon l'état de la technique, en référence aux figures 1A et 1B, dans un exemple où la surface supérieure 4 crête de seuil est rectiligne et horizontale le long de la direction transversale Oy de largeur.

Dans l'état de la technique, ainsi que représenté à la figure 1A, pour une hauteur d'eau H au-dessus de la surface supérieure 4 crête de seuil en amont de celle-ci, c'est-à-dire du côté du parement amont 2, on peut observer un décollement (montré par la référence DEC à la figure 1B) de la veine d'eau selon la figure 1B, lorsque le débit Q d'eau au-dessus de la surface supérieure 4 crête de seuil devient supérieur à un débit Q_{D} de dimensionnement et lorsque cette hauteur H d'eau devient supérieure une valeur prescrite H_{D} de charge de dimensionnement (H > H_{D}) ou à 1,1 fois cette valeur prescrite H_{D} de charge de dimensionnement (H > 1,1.H_{D}). Ce décollement DEC de la veine d'eau dégrade significativement les performances de la surface supérieure 4 crête de seuil. En cas de décollement, des dépressions à l'interface eau/ surface supérieure 4 crête de seuil apparaissent. Ce décollement DEC peut entrainer un battement de nappe néfaste à la stabilité de la structure.

A la figure 1B, ce décollement DEC de la veine d'eau est le fait que la trajectoire de la nappe inférieure du jet d'eau déversant en aval de la surface supérieure 4 crête de seuil se trouve à une distance verticale non nulle au-dessus de la surface aval 30.

La loi générale de débitance des écoulements d'eau dénoyés sur la surface supérieure 4 crête de seuil donne ce débit Q d'eau selon une fonction croissante de la hauteur H d'eau au-dessus de la surface supérieure 4 crête de seuil en amont de celle-ci (loi hauteur - débit), selon l'équation suivante : $Q = {C}_{d} L \sqrt{2 {gH}^{3}}$ où L est la largeur de la surface supérieure 4 crête de seuil le long de la direction transversale Oy de largeur, g est l'accélération de la pesanteur et C_{d} est un coefficient de débit.

Le coefficient C_{d} de débit est variable en fonction de la hauteur H. Ainsi plus le coefficient C_{d} de débit est élevé, plus la débitance Q est augmentée ou autrement plus la performance de la surface supérieure 4 crête de seuil est élevée.

D'une manière générale, le coefficient de débit C_{d} peut être donné par l'équation suivante : ${C}_{d} = 0 , 495 {\left(\frac{H}{{H}_{D}}\right)}^{0 , 12}$

On a donc, lorsque le débit Q d'eau au-dessus de la surface supérieure 4 crête de seuil est égal au débit Q_{D} de dimensionnement, le coefficient de débit C_{d} qui est égal à 0,495.

L'invention permet d'augmenter la valeur prescrite H_{D} de charge de dimensionnement, à partir de laquelle le décollement DEC est observé. Cette nouvelle géométrie décale vers le haut le point DEC de décollement de la veine d'eau dans la loi hauteur - débit et permet d'augmenter ainsi la charge admissible sans décollement (=valeur prescrite H_{D} de charge de dimensionnement) entre 5% et 25 %, ce qui équivaut à une augmentation du débit Q_{D} de dimensionnement sans décollement d'au moins 50 %.

La surface supérieure 4 de seuil suivant l'invention permet de créer des tourbillons d'eau et des zones dépressionnaires locales d'eau en amont des creux 42 et des zones de confinement d'eau en amont des bosses 41, ce qui tend à plaquer l'écoulement d'eau en amont contre cette surface supérieure 4 de seuil, ce qui fait augmenter la valeur prescrite H_{D} de charge de dimensionnement. Ainsi, grâce à l'invention, l'ouvrage déversant peut être mieux protégé d'un battement de nappe d'eau.

Suivant l'invention, notamment dans le premier exemple de réalisation de l'invention, représenté aux figures 2, 3 et 4 et dans le deuxième exemple de réalisation de l'invention, représenté à la figure 9, dans chaque plan Pxz vertical longitudinal, la surface supérieure 4 de seuil (et éventuellement la partie aval de la surface du parement amont 2, raccordée à la surface supérieure 4 de seuil) est construite par une homothétie par rapport à un profil de base C = z(x,0), lequel a une forme prescrite dans un plan vertical longitudinal déterminé POxz de base, avec un rapport variable prescrit d'homothétie H_{D}/H_{D0} = z(x,y)/z(x,0) le long de la coordonnée de largeur y de la surface supérieure 4 de seuil suivant la direction transversale Oy de largeur. Ce rapport variable prescrit d'homothétie H_{D}/H_{D0} = z(x,y)/z(x,0) est non nul et est une fonction prescrite, dépendant de la coordonnée de largeur y de la surface supérieure 4 de seuil suivant la direction transversale Oy de largeur. Le rapport prescrit d'homothétie H_{D}/H_{D0} = z(x,y)/z(x,0) est donc différent dans plusieurs plans verticaux longitudinaux Pxz, espacés les uns des autres le long de la direction transversale Oy de largeur. Le rapport variable prescrit d'homothétie H_{D}/H_{D0} = z(x,y)/z(x,0) est croissant en allant d'un creux 42 à une bosse 41 le long de la direction transversale Oy de largeur. Le rapport variable prescrit d'homothétie H_{D}/H_{D0} = z(x,y)/z(x,0) est décroissant en allant d'une bosse 41 à un creux 42 le long de la direction transversale Oy de largeur.

Suivant un mode de réalisation de l'invention, représenté aux figures 2 à 6, 8, 9 et 14, le rapport variable prescrit H_{D}/H_{D0} d'homothétie ou z(x,y) / z(x,0) est courbe au moins à dérivée continue (C1 continue) sur les coordonnées. Par conséquent, la surface 4 supérieure de seuil est sans arêtes saillantes.

Suivant un mode de réalisation de l'invention, représenté aux figures 2, 9 et 14, la surface supérieure 4 de seuil présente, en un côté amont 45 de la surface supérieure 4 de seuil, une courbe Cxy, qui est formée par la ou les bosses 41 et le ou les creux 42 dans le (ou les) plan Pxy horizontal. La courbe Cxy est au moins à dérivée continue dans le (ou les) plan Pxy horizontal. Le côté amont 45 est situé en amont par rapport au sommet de la surface supérieure 4 de seuil dans chaque plan Pxz. Le côté amont 45 est situé en amont par rapport à l'extrémité supérieure 40 du profil (C, z(x,0)) de base dans le plan POxz. Par conséquent, la ou les bosses 41 et le ou les creux 42 se propagent dans le dans le (ou les) plan Pxy horizontal et sont présentes également dans le dans le (ou les) plan Pxy horizontal. Cette caractéristique qui permet d'augmenter le débit sans décollement.

Suivant un mode de réalisation de l'invention, représenté aux figures 2, 3 et 9, le profil C ou z(x,0) de base comporte un point aval (x1 à la figure 4) déterminé de référence, dont la transformation par l'homothétie le long de la coordonnée de largeur y est située sur un segment rectiligne aval 31 de la surface supérieure 4 crête de seuil. Le segment 31 est en aval par rapport au reste de la surface supérieure 4 crête de seuil. Le segment rectiligne aval 31 de la surface supérieure 4 crête de seuil est parallèle à la direction transversale Oy de largeur. Cela permet d'avoir un point de référence pour le centre de l'homothétie, lequel peut être situé sur une ligne tridimensionnelle le long de la direction Oy mais n'est pas situé en le segment rectiligne aval 31.

Le segment rectiligne aval 31 de la surface supérieure 4 crête de seuil peut être formé par le bord 31 d'extrémité de la surface supérieure 4 crête de seuil (cas précédent sans autre surface aval).

Dans un autre mode de réalisation, le segment rectiligne aval 31 de la surface supérieure 4 crête de seuil est raccordé à une autre surface en aval (cas précédent avec l'autre surface aval).

Suivant un mode de réalisation de l'invention, représenté aux figures 2, 3, 5A à 6C, 9 et 14, le rapport variable prescrit d'homothétie H_{D}/H_{D0} = z(x,y)/z(x,0) est périodique le long de la direction transversale Oy de largeur. Le rapport variable prescrit d'homothétie H_{D}/H_{D0} = z(x,y)/z(x,0) peut être périodique selon une largeur de répétition λ prescrite (période ou longueur d'onde) le long de la direction transversale Oy de largeur. Ainsi, des points 411 de même hauteur (suivant la direction verticale Oz de hauteur) de chacun des couples de deux bosses 41 consécutives le long de la direction transversale Oy de largeur possèdent la même distance d'écartement constante entre ces deux points 411, cette distance d'écartement constante étant égale à la largeur de répétition λ prescrite, ainsi que représenté à la figure 7A. De même, suivant un mode de réalisation de l'invention, des points 421 de même hauteur (suivant la direction verticale Oz de hauteur) de chacun des couples de deux creux 42 consécutifs le long de la direction transversale Oy de largeur possèdent la même distance d'écartement constante entre ces deux points 422, cette distance d'écartement constante étant égale à la largeur de répétition λ prescrite, ainsi que représenté à la figure 7C.

Suivant l'invention, ainsi que représenté aux figures 2 et 3, 5A, 5B, 5C, 6A, 6B, 6C, 9 et 14, le rapport variable prescrit d'homothétie H_{D}/H_{D0} = z(x,y)/z(x,0) est sinusoïdal entre les bosses 41, qui sont voisines l'une de l'autre et/ou entre les creux 42, qui sont voisins l'un de l'autre en fonction d'une coordonnée y de largeur de la surface supérieure 4 de seuil suivant la direction transversale Oy de largeur.

Suivant un mode de réalisation de l'invention, représenté aux figures 2 et 3, 9 et 14, le rapport variable prescrit d'homothétie H_{D}/H_{D0} = z(x,y)/z(x,0) est défini par ${H}_{D} = {H}_{D 0} \left(1+A\left(1+cos\left(\frac{2 π}{λ}y\right)\right)\right)$ où A est une amplitude prescrite de hauteur, qui est positive et non nulle, λ est la largeur de répétition λ prescrite le long de la direction transversale Oy de largeur, y est la coordonnée de largeur de la surface supérieure 4 de seuil suivant la direction transversale Oy de largeur, H_{D0} est une valeur minimum prescrite de charge de dimensionnement.

D'une manière plus générale, suivant un mode de réalisation, les bosses 41 et/ou les creux 42 peuvent ne pas être périodiques le long de la direction transversale Oy de largeur. Un exemple d'un tel mode de réalisation non périodique est représenté aux figures 10, 11, 12 et 13, qui sont des vues d'un même ouvrage suivant différents angles de vue, ainsi que mentionné ci-dessus. A ces figures 10, 11, 12 et 13, les points B1, B2, B3, B4 sont des sommets de bosses 41, les points C1, C2, C3 sont des bas de creux 42.

On peut imaginer des déformations plus marquées selon une direction privilégiée. Ainsi, la distance Y d'écartement (représentée à la figure 2) entre les bosses 41 voisines l'une de l'autre (par exemple la distance Y d'écartement prise au sommet des bosses 41 voisines) le long de la direction transversale Oy de largeur peut être variable, et peut être supérieure ou égale à 0,6 fois une valeur prescrite Y0 de largeur et inférieure ou égale à 1,4 fois la valeur prescrite Y0 de largeur. De même, la distance Y d'écartement entre les creux 42 voisins l'un de l'autre (par exemple la distance Y d'écartement prise au point le plus bas des creux 42) le long de la direction transversale Oy de largeur peut être variable, et peut être supérieure ou égale à 0,6 fois une valeur prescrite Y0 de largeur et inférieure ou égale à 1,4 fois la valeur prescrite Y0 de largeur.

Dans chaque couple de deux bosses 41 consécutives le long de la direction transversale Oy de largeur, le rapport variable prescrit H_{D}/H_{D0} d'homothétie peut être défini de la manière indiquée ci-dessus entre ces bosses 41 voisines l'une de l'autre et/ou dans chaque couple de deux creux 42 consécutifs le long de la direction transversale Oy de largeur.

L'invention applique ainsi une déformation à la surface supérieure 4 de seuil, que l'on propage d'une manière variable en fonction de la coordonnée y le long de la direction transversale Oy de largeur, ainsi que représenté par exemple aux figures 2, 3, 9 et 14. On a ainsi une surface supérieure 4 de seuil à profil vertical variant le long de la direction transversale Oy de largeur.

On décrit ci-dessous des modes de réalisation plus généraux des coordonnées z(x,y) de la surface supérieure 4 de seuil suivant l'invention, dans lesquels peuvent entrer les modes de réalisation décrits ci-dessus des figures 2 à 6, 8, 9 et 14.

Suivant un mode de réalisation de l'invention, la surface supérieure 4 de seuil a une coordonnée z(x,y) suivant la direction verticale Oz de hauteur, cette coordonnée z(x,y) dépendant de la coordonnée x de la surface supérieure 4 de seuil suivant la direction horizontale Ox de longueur et dépendant de la coordonnée y de la surface supérieure 4 de seuil suivant la direction transversale Oy de largeur, selon l'équation suivante : $z \left(x, y\right) = z \left(x, 0\right) \left(1+A\left(y\right).\left(1+f\left(y\right)\right)\right) .$

Le profil de base C = z(x,0) a une forme prescrite convexe dans le plan vertical longitudinal prescrit POxz, parallèle à la direction horizontale Ox de longueur et à la direction verticale Oz de hauteur.

A(y) est une première fonction de hauteur, qui est continue, supérieure à zéro et inférieure ou égale à 0,5.

f(y) est une deuxième fonction, qui est continue, qui varie suivant la coordonnée y et qui est supérieure ou égale à -1 et inférieure ou égale à 1.

Suivant un mode de réalisation de l'invention, on définit x₁ (représenté pour le premier exemple de la figure 4, le profil de base pour le deuxième exemple de la figure 9 n'étant pas représenté) comme étant la coordonnée x minimale ou maximale en valeur absolue pour le profil de base z(x,0). On définit x₂ comme étant la coordonnée x du profil z(x,0), qui est différente de x₁ et qui est définie de telle sorte que z(x₂,0) = z(x₁,0). On définit la distance d = |x₂ - x₁|. On définit la distance D₁ entre les sommets 411 des bosses 41, qui sont voisines l'une de l'autre, ainsi que la distance D₂ entre les points bas 421 des creux 42, qui sont voisins l'un de l'autre, de telle sorte que D₁ ≤ 10.d et/ou D₂ ≤ 10.d.

Suivant un mode de réalisation de l'invention, 0 < A(y) ≤ 0,5.

Suivant un mode de réalisation de l'invention, la première fonction A(y) est égale à une constante A prescrite, positive et non nulle, la deuxième fonction f(y) est définie entre les bosses 41, qui sont voisines l'une de l'autre et/ou entre les creux 42, qui sont voisins l'un de l'autre, par f(y) = cos (2πy/ λₖ), où λₖ est une distance Y d'écartement, qui est prescrite le long de la direction transversale Oy de largeur et qui associée à chaque couple k de bosses 41 voisines et/ou de creux 42 voisins. Ce mode réalisation correspond donc au premier exemple, représenté aux figures 2 et 3 et au deuxième exemple de la figure 9.

Suivant un mode de réalisation de l'invention, la distance λₖ d'écartement est différente entre plusieurs couples de bosses 41 voisines et/ou de creux 42 voisins.

Suivant un autre mode de réalisation de l'invention, la distance λₖ d'écartement est identique entre plusieurs couples de bosses 41 voisines et/ou de creux 42 voisins.

Des modes de réalisation de la deuxième fonction f(y), de la première fonction A(y) et du profil de base C = z(x,0) de forme prescrite sont décrits ci-dessus.

Suivant le premier exemple de réalisation de l'invention à la figure 4, le profil de base C = z(x,0) de forme prescrite comporte dans le plan POxz de base, plusieurs tronçons, qui ont des formes géométriques différentes et qui sont raccordés entre eux, avec par exemple une continuité de la tangente entre les tronçons et dans les tronçons.

Un tronçon aval C₀ du profil C de base de forme prescrite s'étend depuis l'extrémité supérieure 40 de ce profil C suivant une courbe décroissante vers l'aval de cette extrémité supérieure 40 suivant la direction horizontale Ox de longueur et vers le bas, c'est-à-dire dans un cadran aval 43. Par exemple, l'origine O du repère de la coordonnée x de longueur suivant la direction horizontale Ox de longueur, de la coordonnée y de largeur suivant la direction transversale Oy de largeur et de la coordonnée z de hauteur suivant la direction verticale Oz de hauteur, est située en l'extrémité supérieure 40 du profil C de base de forme prescrite. La courbe décroissante du tronçon aval C₀ du profil C de base de forme prescrite vers l'aval peut être z =-0,5.x^{1.85} .

Le tronçon aval C₀ du profil C de base de forme prescrite peut être raccordé en amont de l'extrémité supérieure 40 du profil C de base de forme prescrite à un ou plusieurs tronçons amont C₁, C₂, C₃, raccordés l'un à la suite de l'autre, c'est-à-dire dans un cadran amont 44. Le tronçon aval C₀ et le tronçon amont C₁ ont une continuité de leur tangente l'un à la suite de l'autre au niveau de l'extrémité supérieure 40. Chaque tronçon amont C₁, C₂, C₃ peut chacun par exemple en forme d'arc de cercle. Les rayons des arcs de cercle des tronçons amont C₁, C₂, C₃ peuvent être décroissants et avec des centres situés de plus en plus haut et de plus en plus en amont, en allant d'un tronçon C₁, C₂, C₃ vers l'autre de l'aval vers l'amont. Les arcs de cercle ont une continuité de leur tangente l'un à la suite de l'autre de l'aval vers l'amont.

Ainsi, par exemple, le premier tronçon amont C₁ peut être un premier arc de cercle C₁, qui est centré sur un premier centre A₁ et qui a un premier rayon R₁, en étant raccordé à l'extrémité supérieure 40 du profil C de base de forme prescrite. Le deuxième tronçon amont C₂ peut être un deuxième arc de cercle C₁, qui est centré sur un deuxième centre A₂ et qui a un deuxième rayon R₂, en étant raccordé au premier tronçon amont C₁ et en étant situé en amont du premier tronçon amont C₁. Le troisième tronçon amont C₃ peut être un troisième arc de cercle C₃, qui est centré sur un troisième centre A₃ et qui a un troisième rayon R₃, en étant raccordé au deuxième tronçon amont C₂ et en étant situé en amont du deuxième tronçon amont C₂.

Ci-dessous, un exemple du profil de base C = z(x,0) de forme prescrite est donné, avec les coordonnées et les rayons exprimés proportionnellement à la valeur prescrite H_{D} de charge de dimensionnement.

Le premier centre A₁ a par exemple pour coordonnées x= 0 et z = -0.5. Le premier rayon R₁ est par exemple égal à 0.5. Le premier arc de cercle C₁ s'étend dans le domaine de validité de l'abscisse x allant de -0.175 à 0.

Le deuxième centre A₂ a par exemple pour coordonnées x= -0.105 et z = -0.219. Le deuxième rayon R₂ est par exemple égal à 0.2. Le deuxième arc de cercle C₂ s'étend dans le domaine de validité de l'abscisse x allant de -0.276 à -0.175.

Le troisième centre A₃ a par exemple pour coordonnées x= -0.2418 et z = -0.136. Le troisième rayon R₃ est par exemple égal à 0.04. Le troisième arc de cercle C₃ s'étend dans le domaine de validité de l'abscisse x allant de -0.2818 à -0.276.

Bien entendu, le profil C de base de forme prescrite peut être différent de l'exemple mentionné ci-dessus, l'homothétie mentionnée ci-dessus pouvant s'appliquer à n'importe quel profil de base C = z(x,0) de forme prescrite.

La figure 8 représente le débit Q (exprimé en m³/s), calculé par une simulation par ordinateur, en ordonnées, en fonction du rapport H/H_{D0} en abscisses, d'une part pour une surface supérieure 4 de seuil standard connue selon la figure 1A (débit Q représenté par les points formés de petits cercles remplis de blanc, surface 4 appelée seuil standard) et d'autre part pour la surface supérieure 4 de seuil de l'ouvrage déversant suivant le premier exemple des figures 2, 3 et 4 suivant l'invention (débit Q, Q_{INV} représenté par les points formés de petits cercles remplis de noir, surface 4 appelée seuil à profil homothétique).

A la figure 8, la surface supérieure 4 de seuil standard connue selon la figure 1A correspond au profil C de base de forme prescrite de la figure 4, prolongé d'une manière rectiligne et horizontale suivant la direction Oy de largeur, c'est-à-dire avec l'amplitude A prise nulle dans la formule mentionnée ci-dessus du rapport d'homothétie H_{D}/H_{D0}. = z(x, y) / z(x,0).

A la figure 8, la surface supérieure 4 de seuil de l'ouvrage déversant suivant l'invention correspond au mode de réalisation homothétique décrit ci-dessus pour deux distances identiques λ d'écartement, pour une amplitude A = 5% de H_{D0} et une distance λ d'écartement = de 75% de H_{D0} et pour une largeur de déversement (y) fixée à 1,5 m, dans la formule du rapport variable prescrit d'homothétie H_{D}/H_{D0} = z(x, y) / z(x,0).

À la figure 8, on n'observe aucun décollement de la lame d'eau sur la surface supérieure 4 de seuil de l'ouvrage déversant suivant l'invention pour les abscisses H/H_{D0} allant jusqu'à 1.7, alors qu'un tel décollement DEC de la lame d'eau sur la surface supérieure 4 du seuil standard est observé pour une abscisse H/H_{D0} supérieure à 1.34.

Par conséquent, pour le seuil standard, les valeurs du débit sans décollement ne sont valables que pour H/H_{D0} inférieur ou égal 1.34. Pour le seuil standard, pour H/H_{D0} égal à 1.34, le débit (Qₛₜ) est égal à 5 m³/s. Le débit maximum du seuil standard sans décollement est donc de 5 m³/s.

La figure 8 montre que pour les points ayant l'abscisse du rapport H/H_{D0} égale à 1.67 le débit Q_{INV} de la surface supérieure 4 de seuil de l'ouvrage déversant suivant l'invention sans décollement est égal à 7.8 m³/s, et est donc augmenté de 56 % par rapport au débit maximum du seuil standard sans décollement de 5 m³/s.

Suivant le deuxième exemple de réalisation de l'invention à la figure 9, le profil de base C = z(x,0) de forme prescrite convexe dans le plan vertical longitudinal prescrit POxz comporte une courbe de Bézier à 4 points de contrôle de coordonnées prescrites dans le plan vertical longitudinal prescrit POxz.

Cette courbe de Bézier à 4 points de contrôle peut être : $B \left(t\right) = {\left(1-t\right)}^{3} ⋅ {P}_{0} + 3 ⋅ {\left(1-t\right)}^{2} ⋅ t ⋅ {P}_{1} + 3 ⋅ \left(1-t\right) ⋅ {t}^{2} ⋅ {P}_{2} + {t}^{3} ⋅ {P}_{3}$ où P₀, P₁, P₂, P₃ sont les 4 points de contrôle de coordonnées prescrites dans le plan vertical longitudinal prescrit POxz, la courbe de Bézier étant définie dans un repère ayant pour origine l'extrémité supérieure 40 du profil z(x,0) de base. Le plan vertical longitudinal prescrit POxz est parallèle à la direction horizontale Ox de longueur et à la direction verticale Oz de hauteur. Le paramètre t varie de 0 à 1. Le couple B(t) désigne les coordonnées x et z(x,0) du profil de base dans le plan vertical longitudinal prescrit POxz. Les 4 points de contrôle P₀, P₁, P₂, P₃ de coordonnées prescrites sont donnés par leurs coordonnées prescrites x et z dans le plan vertical longitudinal prescrit POxz. Par conséquent, la coordonnée x du profil de base dans le plan vertical longitudinal prescrit POxz est la combinaison B(t) mentionnée ci-dessus en fonction des coordonnées x des4 points de contrôle P₀, P₁, P₂, P₃. La coordonnée z du profil de base dans le plan vertical longitudinal prescrit POxz est la combinaison B(t) mentionnée ci-dessus en fonction des coordonnées z des 4 points de contrôle P₀, P₁, P₂, P₃.

Suivant un mode de réalisation,
P₀ a pour coordonnées : $\frac{x}{{H}_{D 0}} = - 0.2818 \pm 20 %$ et $\frac{1}{{H}_{D 0}} = - 0.150 \pm 20 %$,
P₁ a pour coordonnées : $- 0.2818 - 0.2 ⋅ 0.2818 \leq \frac{x}{{H}_{D 0}} \leq - 0.2818 + 0.2 ⋅ 0.2818$ et $- 0.12 \leq \frac{z}{{H}_{D 0}} \leq 0.2$ ,
P₂ a pour coordonnées $- 0.2 \leq \frac{x}{{H}_{D 0}} \leq 0.5$ et $- 0.05 \leq \frac{z}{{H}_{D 0}} \leq 0.3$,
P₃ a pour coordonnées : $0.7 - 0.2 ⋅ 0.7 \leq \frac{x}{{H}_{D 0}} \leq 0.7 + 0.2 ⋅ 0.7$ et $- 0.0904 - 0.2 ⋅ 0.0904 \leq \frac{z}{{H}_{D 0}} \leq - 0.0904 + 0.2 ⋅ 0.0904$ ,
les coordonnées étant exprimées en mètre,
où H_{D0} est la valeur minimum prescrite de charge de dimensionnement, . $0.097 - 0.2 ⋅ 0.097 \leq A \leq 0.097 + 0.2 ⋅ 0.097 ,$ $1.34 - 0.2 ⋅ 1.34 \leq {λ}_{k} \leq 1.34 + 0.2 ⋅ 1.34 .$

Suivant un mode de réalisation, 0.01 ≤ *A* ≤ 0.2 et 0.5 ≤ *λₖ* ≤ 1.5 .

Suivant le deuxième exemple de réalisation,
P₀ a pour coordonnées : $\frac{x}{{H}_{D 0}} = - 0.2818 et \frac{z}{{H}_{D 0}} = - 0.150 ,$
P₁ a pour coordonnées : : $\frac{x}{{H}_{D 0}} = - 0.2818 et \frac{z}{{H}_{D 0}} = - 0.200 ,$
P₂ a pour coordonnées : $\frac{x}{{H}_{D 0}} = 0.2930 et \frac{z}{{H}_{D 0}} = 0.3000 ,$
P₃ a pour coordonnées : :$\frac{x}{{H}_{D 0}} = 0.7000 et \frac{z}{{H}_{D 0}} = - 0.0904 ,$$A = 0.097 ,$ ${λ}_{k} = 1.34$.

La courbe de Bézier peut se raccorder au parement amont 2 en un point Pᵣ de raccordement dans le plan vertical longitudinal prescrit POxz. Le point Pᵣ correspond à la profondeur minimale de déformation du parement amont 2.

Le point Pᵣ de raccordement de la courbe de Bézier peut avoir pour coordonnées -0.2818 - $0.2 ⋅ 0.2818 \leq \frac{x}{{H}_{D 0}} \leq - 0.2818 + 0.2 ⋅ 0.2818$ et $\frac{z}{{H}_{D 0}} \leq - 1$. Par exemple, le point Pᵣ de raccordement de la courbe de Bézier peut avoir pour coordonnées $\frac{x}{{H}_{D 0}} = - 0.2818$ et $- 4.5 \leq \frac{z}{{H}_{D 0}} \leq - 1$ .

La figure 15 représente le débit Q (exprimé en m³/s), calculé par une simulation par ordinateur, en ordonnées, en fonction du rapport H/H_{D0} en abscisses, d'une part pour une surface supérieure 4 de seuil standard connue selon la figure 1A (débit Q représenté par les carrés remplis de blanc, surface 4 appelée seuil standard) et d'autre part pour la surface supérieure 4 de seuil de l'ouvrage déversant suivant le deuxième exemple de la figure 9 suivant l'invention (débit Q, Q_{INV} représenté par les points formés de petits cercles remplis de noir, surface 4 appelée seuil à profil homothétique).

A la figure 15, la surface supérieure 4 de seuil de l'ouvrage déversant suivant l'invention correspond au mode de réalisation homothétique décrit ci-dessus pour deux distances identiques λ d'écartement, pour une amplitude A = 5% de H_{D0} et une distance λ d'écartement = de 75% de H_{D0} et pour une largeur de déversement (y) fixée à 1,5 m, dans la formule du rapport variable prescrit d'homothétie H_{D}/H_{D0}. = z(x, y) / z(x,0).

À la figure 15, on n'observe aucun décollement de la lame d'eau sur la surface supérieure 4 de seuil de l'ouvrage déversant suivant l'invention pour les abscisses H/H_{D0} allant jusqu'à 2.3, alors qu'un tel décollement DEC de la lame d'eau sur la surface supérieure 4 du seuil standard est observé pour une abscisse H/H_{D0} supérieure à 1.34.

Par conséquent, pour le seuil standard, les valeurs du débit sans décollement ne sont valables que pour H/H_{D0} inférieur ou égal 1.34. Pour le seuil standard, pour H/H_{D0} égal à 1.34, le débit (Qₛₜ) est égal à 17 m³/s. Le débit maximum du seuil standard sans décollement est donc de 17 m³/s.

La figure 15 montre que pour les points ayant l'abscisse du rapport H/H_{D0} égale à 2.3, le débit Q_{INV} de la surface supérieure 4 de seuil de l'ouvrage déversant suivant l'invention sans décollement est égal à 46 m³/s, et est donc augmenté de 170 % par rapport au débit maximum du seuil standard sans décollement de 17 m³/s.

Suivant un mode de réalisation de l'invention, l'amplitude d'une déformation (distance verticale entre le sommet d'une bosse 41 et un point bas d'un creux 42) suivant la direction Oz de hauteur est inférieure à 50% de l'épaisseur de seuil, qui est prise suivant la direction Ox de longueur entre un bord vertical 21 d'extrémité du parement amont 2 et un bord vertical 31 d'extrémité de la surface 4.

Suivant un mode de réalisation de l'invention, la distance horizontale entre les sommets de deux bosses 41 voisines l'une de l'autre (ou maximas locaux) est inférieure à 2 fois l'épaisseur de seuil, qui est prise suivant la direction Ox de longueur entre un bord vertical 21 d'extrémité du parement amont 2 et un bord vertical 31 d'extrémité de la surface4.

Dans les modes de réalisation de l'invention, représentée aux figures 2 à 6, 8, 9 et 14, le parement amont 2 comporte en vue de dessus une (ou des) concavité 22 prolongeant vers le bas le ou les creux 42 jusqu'au bord vertical inférieur 21 d'extrémité du parement amont 2.

Dans les modes de réalisation des figures 2 à 15, le parement amont 2 comporte ou est formé par une surface parallèle à la direction Oz de hauteur, qui se raccorde à la surface supérieure 4 de seuil. Ainsi, le parement amont 2 comporte ou est formé par une surface formée de génératrices parallèles à la direction Oz de hauteur. Cette surface du parement amont 2 peut être courbe en vue de dessus, ainsi que représenté aux figures 2, 3, 5A, 5B, 5C.

Dans les modes de réalisation des figures 2, 3, 4, 5A, 5B, 5C, le parement amont 2 comporte une surface 23, qui se trouve en surplomb par rapport au bord vertical inférieur 21 d'extrémité du parement amont 2. Cette surface 23 prolonge vers le bas la (ou les) bosse 41.

L'invention permet de générer des modifications tridimensionnelles de la surface supérieure 4 crête de seuil pour une longueur de déversement fixée suivant la direction transversale Oy de largeur.

Ainsi, l'invention pourrait également être appliquée à la surface supérieure 4 crête de seuil décrite ci-dessus, faisant des changements de directions ou zigzags en vue de dessus, pour avoir une longueur totale augmentée le long de ces changements de directions dans le plan horizontal Pxy.

## Revendications

1. Ouvrage (1) déversant, comportant un parement amont (2), qui fait obstacle à l'écoulement d'eau, et une surface supérieure (4) crête de seuil,
la surface supérieure (4) crête de seuil étant plus en haut que parement amont (2) et étant située en aval du parement amont (2),
la surface supérieure (4) crête de seuil redescendant vers l'aval,
la surface supérieure (4) crête de seuil s'étendant le long d'au moins une direction transversale (Oy) de largeur, qui est perpendiculaire à au moins une direction horizontale (Ox) de longueur allant du parement amont (2) vers l'aval et qui est perpendiculaire à une direction verticale (Oz) de hauteur,
la surface supérieure (4) de seuil présentant au moins une bosse (41) et au moins un creux (42) dans au moins un plan (Pyz) de largeur, parallèle à la direction transversale (Oy) de largeur et à la direction verticale (Oz) de hauteur et/ou dans au moins un plan (Pxy) horizontal, parallèle à la direction horizontale (Ox) de longueur et à la direction transversale (Oy) de largeur,
**caractérisé en ce que**
dans chaque plan (Pxz) vertical longitudinal, parallèle à la direction horizontale (Ox) de longueur et à la direction verticale (Oz) de hauteur, la surface supérieure (4) de seuil correspond à une homothétie, ayant un rapport variable prescrit (H_{D}/H_{D0}, z(x,y)/z(x,0)) d'homothétie, qui est non nul et qui dépend de la coordonnée de largeur (y) de la surface supérieure (4) de seuil suivant la direction transversale (Oy) de largeur, par rapport à un profil (C, z(x,0)) de base de forme prescrite dans un (POxz) des plans verticaux longitudinaux (Pxz), le rapport variable prescrit (H_{D}/H_{D0}, z(x,y)/z(x,0)) d'homothétie étant croissant en allant d'un creux (42) à une bosse (41) le long de la direction transversale (Oy) de largeur,
le rapport variable prescrit (H_{D}/H_{D0}, z(x,y) / z(x,0)) d'homothétie étant sinusoïdal entre les bosses (41), qui sont voisines l'une de l'autre et/ou entre les creux (42), qui sont voisins l'un de l'autre en fonction d'une coordonnée (y) de largeur de la surface supérieure (4) de seuil suivant la direction transversale (Oy) de largeur.

2. Ouvrage suivant la revendication 1, **caractérisé en ce que** le rapport variable prescrit (H_{D}/H_{D0}, z(x,y)/z(x,0)) d'homothétie est courbe au moins à dérivée continue suivant au moins la coordonnée de largeur (y).

3. Ouvrage suivant l'une quelconque des revendications précédentes, **caractérisé en ce que** la surface supérieure (4) de seuil présente, dans le au moins un plan (Pxy) horizontal en un côté amont (45) de la surface supérieure (4) de seuil, une courbe (Cxy), qui comporte la au moins une bosse (41) et le au moins un creux (42) et qui est au moins à dérivée continue.

4. Ouvrage suivant l'une quelconque des revendications précédentes, **caractérisé en ce que** le profil (C, z(x,0)) de base comporte un point aval (x1) déterminé de référence, dont la transformation par l'homothétie le long de la coordonnée de largeur (y) est située sur un segment rectiligne aval (31) de la surface supérieure (4) crête de seuil, le segment rectiligne aval (31) de la surface supérieure (4) crête de seuil étant parallèle à la direction transversale (Oy) de largeur.

5. Ouvrage suivant la revendication 4, **caractérisé en ce que** le segment rectiligne aval (31) de la surface supérieure (4) crête de seuil est formé par un bord (31) d'extrémité de la surface supérieure (4) crête de seuil.

6. Ouvrage suivant la revendication 4, **caractérisé en ce que** le segment rectiligne aval (31) de la surface supérieure (4) crête de seuil est raccordé à une autre surface en aval.

7. Ouvrage suivant l'une quelconque des revendications précédentes, **caractérisé en ce que** la surface supérieure (4) de seuil présente une alternance de bosses (41) et de creux (42) le long de la direction transversale (Oy) de largeur dans le plan (Pyz) de largeur, et/ou dans le plan (Pxy) horizontal.

8. Ouvrage suivant la revendication 7, **caractérisé en ce que** les bosses (41), qui sont voisines l'une de l'autre, ont des sommets, qui sont écartés, le long de la direction transversale (Oy) de largeur, d'une distance (Y) d'écartement, qui est supérieure ou égale à 0,6 fois une valeur prescrite (Y0) de largeur et qui est inférieure ou égale à 1,4 fois la valeur prescrite (Y0) de largeur.

9. Ouvrage suivant la revendication 7 ou 8, **caractérisé en ce que** les creux (42), qui sont voisins l'un de l'autre, ont des points bas, qui sont écartés, le long de la direction transversale (Oy) de largeur, d'une distance (Y) d'écartement, qui est supérieure ou égale à 0,6 fois une valeur prescrite (Y0) de largeur et qui est inférieure ou égale à 1,4 fois la valeur prescrite (Y0) de largeur.

10. Ouvrage suivant l'une quelconque des revendications 1 à 9, **caractérisé en ce que** la surface supérieure (4) de seuil a une coordonnée z(x,y) suivant la direction verticale (Oz) de hauteur,
la coordonnée z(x,y) dépendant de la coordonnée x de la surface supérieure (4) de seuil suivant la direction horizontale (Ox) de longueur et dépendant de la coordonnée y de la surface supérieure (4) de seuil suivant la direction transversale (Oy) de largeur, selon l'équation suivante : $z \left(x, y\right) = z \left(x, 0\right) \left(1+A\left(y\right).\left(1+f\left(y\right)\right)\right)$
où z(x,0) est le profil (C ) de base de forme prescrite convexe dans un plan vertical longitudinal prescrit (POxz), parallèle à la direction horizontale (Ox) de longueur et à la direction verticale (Oz) de hauteur,
A(y) est une première fonction de hauteur, qui est continue, supérieure à zéro et inférieure ou égale à 0,5,
f(y) est une deuxième fonction, qui est continue, qui varie suivant la coordonnée y et qui est supérieure ou égale à -1 et inférieure ou égale à 1.

11. Ouvrage suivant la revendication 10, **caractérisé en ce que** ${D}_{1} \leq 10 . d et / ou {D}_{2} \leq 10 . d ,$
où D₁ est la distance entre les sommets (411) des bosses (41), qui sont voisines l'une de l'autre,
D₂ est la distance entre les points bas (421) des creux (42), qui sont voisins l'un de l'autre, $d = \left|{x}_{2}-{x}_{1}\right| ,$
x₁ est la coordonnée x minimale ou maximale en valeur absolue pour le profil z(x,0),
x₂ est la coordonnée x du profil z(x,0), qui est différente de x₁ et qui est définie de telle sorte que z(x₂,0) = z(x₁,0).

12. Ouvrage suivant la revendication 10 ou 11, **caractérisé en ce que** $0 < A \left(y\right) \leq 0 , 5 .$

13. Ouvrage suivant l'une quelconque des revendications 10 à 12, **caractérisé en ce que** la première fonction A(y) est choisie parmi au moins l'une des fonctions suivantes : une fonction continue de classe C1, une fonction continue de classe C2, une fonction continue de classe Cn, avec n étant un entier supérieur ou égal à 3, une fonction continue de classe Cinfini, une fonction elliptique sur au moins un intervalle compris entre deux bosses, une courbe de Bézier à 20 points de contrôle au plus sur au moins un intervalle compris entre deux bosses, au moins un demi-cercle sur au moins un intervalle compris entre deux bosses, au moins un arc de cercle sur au moins un intervalle compris entre deux bosses, un polynôme de degré inférieur ou égal à 20 sur au moins un intervalle compris entre deux bosses, une fonction par morceaux définis par des polynômes de degré inférieur ou égal à 10 sur au moins un intervalle compris entre deux bosses, une fonction par au maximum 15 morceaux définis par des polynômes de degré inférieur ou égal à 10 sur au moins un intervalle compris entre deux bosses.

14. Ouvrage suivant l'une quelconque des revendications 10 à 13, **caractérisé en ce que** la deuxième fonction f(y), qui est continue, qui varie suivant la coordonnée y et qui est supérieure ou égale à -1 et inférieure ou égale à 1 est choisie parmi au moins une des fonctions suivantes : une somme d'au maximum 10 fonctions sinusoïdales, une somme d'au maximum 10 fonctions sinusoïdales déphasées les unes par rapport aux autres.

15. Ouvrage suivant l'une quelconque des revendications 10 à 14, **caractérisé en ce que** la première fonction A(y) est égale à une constante A prescrite, positive et non nulle, la deuxième fonction f(y) est définie entre les bosses (41), qui sont voisines l'une de l'autre et/ou entre les creux (42), qui sont voisins l'un de l'autre, par $f \left(y\right) = cos \left(2πy/ {λ}_{k}\right) ,$ où
λₖ est une distance (Y) d'écartement, qui est prescrite le long de la direction transversale (Oy) de largeur et qui associée à chaque couple (k) de bosses (41) voisines et/ou de creux (42) voisins.

16. Ouvrage suivant la revendication 15, **caractérisé en ce que** la distance λₖ d'écartement est différente entre plusieurs couples de bosses (41) voisines et/ou de creux (42) voisins.

17. Ouvrage suivant la revendication 15, **caractérisé en ce que** la distance λₖ d'écartement est identique entre plusieurs couples de bosses (41) voisines et/ou de creux (42) voisins.

18. Ouvrage suivant l'une quelconque des revendications précédentes, **caractérisé en ce que** le profil z(x,0) de base de forme prescrite convexe dans un plan vertical longitudinal prescrit (POxz), parallèle à la direction horizontale (Ox) de longueur et à la direction verticale (Oz) de hauteur est choisi parmi au moins une des fonctions suivantes : une fonction continue convexe, une fonction continue de classe C1, une fonction continue de classe C2, une fonction continue de classe Cn, avec n étant un entier supérieur ou égal à 3, une fonction continue de classe Cinfini, une fonction elliptique sur au moins un intervalle compris entre deux bosses, une courbe de Bézier à 20 points de contrôle au plus, au moins un demi-cercle, au moins un arc de cercle, un polynôme de degré inférieur ou égal à 10, une fonction par morceaux définis par des polynômes de degré inférieur ou égal à 10, une fonction par au maximum 15 morceaux définis par des polynômes de degré inférieur ou égal à 10.

19. Ouvrage suivant la revendication 18, **caractérisé en ce que** le profil (C, z(x,0)) de base de forme prescrite convexe dans le plan vertical longitudinal prescrit (POxz), parallèle à la direction horizontale (Ox) de longueur et à la direction verticale (Oz) de hauteur, comporte un tronçon aval (C₀) en forme de courbe décroissante prescrite s'étendant depuis une extrémité supérieure (40) du profil (C, z(x,0)) de base vers l'aval, et au moins un tronçon amont (C₁, C₂, C₃), qui s'étend depuis l'extrémité supérieure (40) du profil (C, z(x,0)) de base vers l'amont et qui est formé d'au moins un arc (C₁, C₂, C₃) de cercle,
le tronçon aval (C₀) et le tronçon aval (C₀) ayant une continuité de leur tangente l'un à la suite de l'autre au niveau de l'extrémité supérieure (40).

20. Ouvrage suivant la revendication 19, **caractérisé en ce que** le tronçon aval (C₀) en forme de courbe décroissante prescrite a pour coordonnée z(x,0) =-0,5.x^{1.85} dans un repère ayant pour origine l'extrémité supérieure (40) du profil (C, z(x,0)) pour x ≥ 0 dans le sens allant de l'amont vers l'aval.

21. Ouvrage suivant la revendication 18, **caractérisé en ce que** le profil (C, z(x,0)) de base de forme prescrite convexe dans le plan vertical longitudinal prescrit (POxz), parallèle à la direction horizontale (Ox) de longueur et à la direction verticale (Oz) de hauteur, comporte une courbe de Bézier à 4 points de contrôle de coordonnées prescrites dans le plan vertical longitudinal prescrit (POxz).

22. Ouvrage suivant la revendication 21, **caractérisé en ce que** la courbe de Bézier à 4 points de contrôle est : $B \left(t\right) = {\left(1-t\right)}^{3} ⋅ {P}_{0} + 3 ⋅ {\left(1-t\right)}^{2} ⋅ t ⋅ {P}_{1} + 3 ⋅ \left(1-t\right) ⋅ {t}^{2} ⋅ {P}_{2} + {t}^{3} ⋅ {P}_{3}$ où P₀, P₁, P₂, P₃ sont les 4 points de contrôle de coordonnées prescrites dans le plan vertical longitudinal prescrit (POxz), la courbe de Bézier étant définie dans un repère ayant pour origine une extrémité supérieure (40) du profil (z(x,0)) de base, t est un paramètre variant de 0 à 1.

23. Ouvrage suivant la revendication 22, prise en combinaison avec la revendication 15, **caractérisé en ce que**
P₀ a pour coordonnées : $\frac{x}{{H}_{D 0}} = - 0.2818 \pm 20 % et \frac{z}{{H}_{D 0}} = - 0.150 \pm 20 % ,$
P₁ a pour coordonnées : $- 0.2818 - 0.2 ⋅ 0.2818 \leq \frac{x}{{H}_{D 0}} \leq - 0.2818 + 0.2 ⋅ 0.2818$ et $- 0.12 \leq \frac{z}{{H}_{D 0}} \leq 0.2$ *,*
P₂ a pour coordonnées $- 0.2 \leq \frac{x}{{H}_{D 0}} \leq 0.5 et - 0.05 \leq \frac{z}{{H}_{D 0}} \leq 0.3 ,$
P₃ a pour coordonnées : $0.7 - 0.2 ⋅ 0.7 \leq \frac{x}{{H}_{D 0}} \leq 0.7 + 0.2 ⋅ 0.7$ et $- 0.0904 - 0.2 ⋅ 0.0904 \leq \frac{z}{{H}_{D 0}} \leq - 0.0904 + 0.2 ⋅ 0.0904$ *,*
les coordonnées étant exprimées en mètre,
où H_{D0} est une valeur minimum prescrite de charge de dimensionnement, . $0.097 - 0.2 ⋅ 0.097 \leq A \leq 0.097 + 0.2 ⋅ 0.097 ,$ $1.34 - 0.2 ⋅ 1.34 \leq {λ}_{k} \leq 1.34 + 0.2 ⋅ 1.34 .$

24. Ouvrage suivant l'une quelconque des revendications précédentes, **caractérisé en ce que** la distance verticale entre le sommet de la bosse (41) et le point bas du creux (42) suivant la direction (Oz) de hauteur est inférieure à 50% d'une épaisseur de seuil, qui est une distance horizontale, prise suivant la direction (Ox) de longueur, entre un bord vertical (21) d'extrémité du parement amont (2) et un bord vertical (31) d'extrémité de la surface supérieure (4) de seuil .

25. Ouvrage suivant l'une quelconque des revendications précédentes, lorsqu'elles dépendent au moins de la revendication 7, **caractérisé en ce que** la distance horizontale entre les sommets de deux bosses (41) voisines l'une de l'autre est inférieure à 2 fois une épaisseur de seuil, qui est une distance horizontale, prise suivant la direction (Ox) de longueur, entre un bord vertical (21) d'extrémité du parement amont (2) et un bord vertical (31) d'extrémité de la surface supérieure (4) de seuil.

26. Barrage hydraulique comportant au moins un ouvrage déversant (1) suivant l'une quelconque des revendications précédentes.

## Patentansprüche

1. Überlaufbauwerk (1), das eine stromaufwärtige Verkleidung (2), die den Wasserfluss behindert, und eine obere Schwellenkammfläche (4) umfasst,
wobei die obere Schwellenkammfläche (4) höher liegt als die stromaufwärtige Verkleidung (2) und sich stromabwärts von der stromaufwärtigen Verkleidung (2) befindet,
wobei die obere Schwellenkammfläche (4) nach unten abfällt,
wobei die obere Schwellenkammfläche (4) sich entlang mindestens einer Breite-Querrichtung (Oy), die senkrecht zu mindestens einer horizontalen Richtung (Ox) in der Länge ist, die von der stromaufwärtigen Verkleidung (2) stromabwärts verläuft und die senkrecht zu einer vertikalen Richtung (Oz) in der Höhe ist,
wobei die obere Schwellenfläche (4) mindestens eine Erhebung (41) und mindestens eine Vertiefung (42) in mindestens einer Breiten-Ebene (Pyz), die parallel zur Querrichtung (Oy) in der Breite und zur vertikalen Richtung (Oz) in der Höhe ist, und/oder in mindestens einer horizontalen Ebene (Pxy), die parallel zur horizontalen Richtung (Ox) in der Länge und zur Querrichtung (Oy) in der Breite ist, besitzt,
**dadurch gekennzeichnet, dass**
in jeder vertikalen Längsebene (Pxz), die parallel zur horizontalen Richtung (Ox) in der Länge und zur vertikalen Richtung (Oz) in der Höhe ist, die obere Schwellenfläche (4) einer Homothetie entspricht, die ein vorgegebenes variables Verhältnis (H_{D}/H_{D0}, z(x,y)/z(x,0)) der Homothetie aufweist, das nicht null ist und von der Breitenkoordinate (y) der oberen Schwellenfläche (4) entlang der Querrichtung (Oy) in der Breite, bezogen auf ein Basisprofil (C, z(x,0)) mit vorgegebener Form in einer (POxz) der vertikalen Längsebenen (Pxz), abhängt, wobei das vorgegebene variable Verhältnis (H_{D}/H_{D0}, z(x,y)/z(x,0)) der Homothetie von einer Vertiefung (42) zu einer Erhebung (41) entlang der Querrichtung (Oy) in der Breite ansteigend ist,
das vorgegebene variable Verhältnis (H_{D}/H_{D0}, z(x,y)/z(x,0)) der Homothetie zwischen den Erhebungen (41), die aneinander angrenzen, und/oder zwischen den Vertiefungen (42), die aneinander angrenzen, in Abhängigkeit von einer Breitenkoordinate (y) der oberen Schwellenfläche (4) entlang der Querrichtung (Oy) in der Breite sinusförmig ist.

2. Bauwerk nach Anspruch 1, **dadurch gekennzeichnet, dass** das vorgegebene variable Verhältnis (H_{D}/H_{D0}, z(x,y)/z(x,0)) der Homothetie mit mindestens einer kontinuierlichen Ableitung entlang mindestens der Breitenkoordinate (y) gekrümmt ist.

3. Bauwerk nach einem beliebigen der vorhergehenden Ansprüche, **dadurch gekennzeichnet, dass** die obere Schwellenfläche (4) in der mindestens eine horizontale Ebene (Pxy) auf einer stromaufwärts liegenden Seite (45) der oberen Schwellenfläche (4) eine Kurve (Cxy) besitzt, die die mindestens eine Erhebung (41) und die mindestens eine Vertiefung (42) umfasst und die mindestens eine kontinuierliche Ableitung aufweist.

4. Bauwerk nach einem beliebigen der vorhergehenden Ansprüche, **dadurch gekennzeichnet, dass** das Basisprofil (C, z(x,0)) einen bestimmten stromabwärtigen Referenzpunkt (x1) aufweist, dessen Transformation durch die Homothetie entlang der Breitenkoordinate (y) auf einem stromabwärtigen geradlinigen Segment (31) der oberen Schwellenkammfläche (4) liegt, wobei das stromabwärtige geradlinige Segment (31) der oberen Schwellenkammfläche (4) parallel zur Querrichtung (Oy) in der Breite verläuft.

5. Bauwerk nach Anspruch 4, **dadurch gekennzeichnet, dass** das stromabwärtige geradlinige Segment (31) der oberen Schwellenkammfläche (4) durch eine Endkante (31) der oberen Schwellenkammfläche (4) gebildet wird.

6. Bauwerk nach Anspruch 4, **dadurch gekennzeichnet, dass** das stromabwärtige geradlinige Segment (31) der oberen Schwellenkammfläche (4) mit einer anderen stromabwärtigen Fläche verbunden ist.

7. Bauwerk nach einem beliebigen der vorhergehenden Ansprüche, **dadurch gekennzeichnet, dass** die obere Schwellenfläche (4) abwechselnd Erhebungen (41) und Vertiefungen (42) entlang der Querrichtung (Oy) in der Breite in der Ebene (Pyz) in der Breite und/oder in der horizontalen Ebene (Pxy) besitzt.

8. Bauwerk nach Anspruch 7, **dadurch gekennzeichnet, dass** die Erhebungen (41), die aneinander angrenzen, Scheitelpunkte aufweisen, die entlang der Querrichtung (Oy) in der Breite um einen Beabstandungsabstand (Y) voneinander entfernt sind, der größer oder gleich einem 0,6-fachen vorgegebenen Wert (Y0) der Breite und kleiner oder gleich dem 1,4-fachen vorgegebenen Wert (Y0) der Breite ist.

9. Bauwerk nach Anspruch 7 oder 8, **dadurch gekennzeichnet, dass** die Vertiefungen (42), die aneinander angrenzen, Tiefpunkte aufweisen, die entlang der Querrichtung (Oy) in der Breite um einen Beabstandungsabstand (Y) voneinander entfernt sind, der größer oder gleich einem 0,6-fachen vorgegebenen Wert (Y0) der Breite und kleiner oder gleich dem 1,4-fachen vorgegebenen Wert (Y0) der Breite ist.

10. Bauwerk nach einem beliebigen der Ansprüche 1 bis 9, **dadurch gekennzeichnet, dass** die obere Schwellenfläche (4) eine Koordinate z(x,y) entlang der vertikalen Richtung (Oz) in der Höhe aufweist,
wobei die Koordinate z(x,y) von der x-Koordinate der oberen Schwellenfläche (4) entlang der horizontalen Richtung (Ox) in der Länge und von der y-Koordinate der oberen Schwellenfläche (4) entlang der Querrichtung (Oy) in der Breite gemäß der folgenden Gleichung abhängt: $z \left(x, y\right) = z \left(x, 0\right) \left(1+A\left(y\right).\left(1+f\left(y\right)\right)\right)$
wobei z(x,0) das Basisprofil (C) mit vorgegebener konvexer Form in einer vorgegebenen vertikalen Längsebene (POxz), die parallel zur horizontalen Richtung (Ox) in der Länge und zur vertikalen Richtung (Oz) in der Höhe ist, liegt,
A(y) eine erste Höhenfunktion ist, die stetig, größer als Null und kleiner oder gleich 0,5 ist,
f(y) eine zweite Funktion ist, die stetig ist, die entlang der y-Koordinate variiert und die größer oder gleich -1 und kleiner oder gleich 1 ist.

11. Bauwerk nach Anspruch 10, **dadurch gekennzeichnet, dass** ${D}_{1} < 10 . d und / oder {D}_{2} < 10 . d ,$
wobei D₁ der Abstand zwischen den Scheitelpunkten (411) der Erhebungen (41) ist, die aneinander angrenzen,
D₂ der Abstand zwischen den Tiefpunkten (421) der Vertiefungen (42) ist, die aneinander angrenzen, $d = \left|{x}_{2}-{x}_{1}\right| ,$
x₁ die minimale oder maximale x-Koordinate als absoluter Wert für das Profil z(x,0) ist,
x₂ die x-Koordinate des Profils z(x,0) ist, die sich von x₁ unterscheidet und so definiert ist, dass z(x₂ , 0) = z(x₁ ,0).

12. Bauwerk nach Anspruch 10 oder 11, **dadurch gekennzeichnet, dass** 0 < A(y) ≤ 0,5.

13. Bauwerk nach einem beliebigen der Ansprüche 10 bis 12, **dadurch gekennzeichnet, dass** die erste Funktion A(y) aus mindestens einer der folgenden Funktionen ausgewählt ist: einer stetigen Funktion der Klasse C₁, einer stetigen Funktion der Klasse C2, einer stetigne Funktion der Klasse Cn, wobei n eine Ganzzahl größer oder gleich 3 ist, einer stetigen Funktion der Klasse C∞, einer elliptischen Funktion über mindestens ein Intervall zwischen zwei Erhebungen, einer Bézier-Kurve mit höchstens 20 Kontrollpunkten über mindestens ein Intervall zwischen zwei Erhebungen, mindestens einem Halbkreis über mindestens ein Intervall zwischen zwei Erhebungen, mindestens einem Kreisbogen über mindestens ein Intervall zwischen zwei Erhebungen, einem Polynom von 20 Grad oder weniger über mindestens ein Intervall zwischen zwei Erhebungen, einer stückweise definierten Funktion, die durch Polynome von 10 Grad oder weniger über mindestens ein Intervall zwischen zwei Erhebungen definiert ist, einer stückweise definierten Funktion mit maximal 15 Stücken, die durch Polynome von 10 Grad oder weniger über mindestens ein Intervall zwischen zwei Erhebungen definiert sind.

14. Bauwerk nach einem beliebigen der Ansprüche 10 bis 13, **dadurch gekennzeichnet, dass** die zweite Funktion f(y), die stetig ist, die entlang der y-Koordinate variiert und die größer oder gleich -1 und kleiner oder gleich 1 ist, aus mindestens einer der folgenden Funktionen ausgewählt ist: einer Summe von maximal 10 Sinusfunktionen, einer Summe von maximal 10 Sinusfunktionen, die zueinander phasenversetzt sind.

15. Bauwerk nach einem beliebigen der Ansprüche 10 bis 14, **dadurch gekennzeichnet, dass** die erste Funktion A(y) gleich einer vorgegebenen, positiven und nicht nullwertigen Konstante A ist, die zweite Funktion f(y) zwischen den aneinander angrenzenden Erhebungen (41) und/oder zwischen den aneinander angrenzenden Vertiefungen (42) durch $f \left(y\right) = cos \left(2πy/{λ}_{k}\right)$ definiert ist, wobei
λₖ ein Beabstandungsabstand (Y) ist, der entlang der Querrichtung (Oy) in der Breite vorgegeben ist und jedem Paar (k) aneinander angrenzender Erhebungen (41) und/oder aneinander angrenzender Vertiefungen (42) zugeordnet ist.

16. Bauwerk nach Anspruch 15, **dadurch gekennzeichnet, dass** der Beabstandungsabstand λₖ zwischen mehreren Paaren aneinander angrenzender Erhebungen (41) und/oder aneinander angrenzender Vertiefungen (42) unterschiedlich ist.

17. Bauwerk nach Anspruch 15, **dadurch gekennzeichnet, dass** der Beabstandungsabstand λₖ zwischen mehreren Paaren aneinander angrenzender Erhebungen (41) und/oder aneinander angrenzender Vertiefungen (42) identisch ist.

18. Bauwerk nach einem beliebigen der vorhergehenden Ansprüche, **dadurch gekennzeichnet, dass** das konvex geformte Basisprofil z(x,0) mit vorgegebener konvexer Form in einer vorgegebenen vertikalen Längsebene (POxz), die parallel zur horizontalen Richtung (Ox) in der Länge und zur vertikalen Richtung (Oz) in der Höhe ist, aus mindestens einer der folgenden Funktionen ausgewählt ist: einer konvexen stetigen Funktion, einer stetigen Funktion der Klasse C₁, einer stetigen Funktion der Klasse C2, einer stetigen Funktion der Klasse Cn, wobei n eine ganze Zahl größer oder gleich 3 ist, einer stetigen Funktion der Klasse C∞, einer elliptischen Funktion über mindestens ein Intervall zwischen zwei Erhebungen, einer Bézier-Kurve mit höchstens 20 Kontrollpunkten, mindestens einem Halbkreis, mindestens einem Kreisbogen, einem Polynom von 10 Grad oder weniger, einer stückweise definierten Funktion, die durch Polynome von 10 Grad oder weniger definiert sind, einer stückweise definierten Funktion mit maximal 15 Stücken, die durch Polynome von 10 Grad oder weniger definiert sind.

19. Bauwerk nach Anspruch 18, **dadurch gekennzeichnet, dass** das Basisprofil (C, z(x,0)) mit vorgegebener konvexer Form in der vorgegebenen vertikalen Längsebene (POxz), die parallel zur horizontalen Richtung (Ox) in der Länge und zur vertikalen Richtung (Oz) in der Höhe ist, einen stromabwärtigen Abschnitt (C₀) in Form einer vorgegebenen absteigenden Kurve, der sich von einem oberen Ende (40) des Basisprofils (C, z(x,0)) stromabwärts erstreckt, und mindestens einen stromaufwärtigen Abschnitt (C₁, C₂, C₃) aufweist, der sich vom oberen Ende (40) des Basisprofils (C, z(x,0)) stromaufwärts erstreckt und der aus mindestens einem Kreisbogen (C₁, C₂, C₃) gebildet ist,
wobei der stromabwärtigen Abschnitt (C₀) und der stromaufwärtigen Abschnitt (C₀) eine Kontinuität ihrer Tangente nacheinander am oberen Ende (40) aufweisen.

20. Bauwerk nach Anspruch 19, **dadurch gekennzeichnet, dass** der stromabwärtige Abschnitt (C₀) in Form einer vorgegebenen absteigenden Kurve die Koordinate z(x,0) =-0,5.x^{1,85} in einem Koordinatensystem mit Ursprung am obere Ende (40) des Profils (C, z(x,0)) für x ≥ 0 in der Richtung von stromaufwärts nach stromabwärts aufweist.

21. Bauwerk nach Anspruch 18, **dadurch gekennzeichnet, dass** das Basisprofil (C, z(x,0)) mit vorgegebener konvexer Form in der vorgegebenen vertikalen Längsebene (P0xz), die parallel zur horizontalen Richtung (Ox) in der Länge und zur vertikalen Richtung (Oz) in der Höhe ist, eine Bézier-Kurve mit 4 Kontrollpunkten mit vorgegebenen Koordinaten in der vorgegebenen vertikalen Längsebene (P0xz) umfasst.

22. Bauwerk nach Anspruch 21, **dadurch gekennzeichnet, dass** die Bézier-Kurve mit 4 Kontrollpunkten wie folgt ist: $B \left(t\right) = {\left(1-t\right)}^{3} ⋅ {P}_{0} + 3 ⋅ {\left(1-t\right)}^{2} ⋅ t ⋅ {P}_{1} + 3 ⋅ \left(1-t\right) ⋅ {t}^{2} ⋅ {P}_{2} + {t}^{3} ⋅ {P}_{3}$ wobei P₀, P₁, P₂, P₃ die 4 vorgegebenen Koordinatenkontrollpunkte in der vorgegebenen vertikalen Längsebene (P0xz) sind, wobei die Bézier-Kurve in einem Koordiantensystem definiert ist, dessen Ursprung ein oberes Ende (40) des Basisprofils (z(x,0)) ist, t ein Parameter ist, der zwischen 0 und 1 variiert.

23. Bauwerk nach Anspruch 22, in Kombination mit Anspruch 15, **dadurch gekennzeichnet, dass**
P₀ die Koordinaten aufweist: $\frac{x}{{H}_{D 0}} = - 0.2818 \pm 20 %$ und $\frac{z}{{H}_{D 0}} = - 0.150 \pm 20 %$**,**
P₁ die Koordinaten aufweist: $- 0.2818 - 0.2 ⋅ 0.2818 \leq \frac{x}{{H}_{D 0}} \leq - 0.2818 + 0.2 ⋅ 0.2818$ und $- 0.12 \leq \frac{z}{{H}_{D 0}} \leq 0.2$ ,
P₂ die Koordinaten $- 0.2 \leq \frac{x}{{H}_{D 0}} \leq 0.5$ und $- 0.05 \leq \frac{z}{{H}_{D 0}} \leq 0.3$ aufweist,
P₃ die Koordinaten aufweist: $0.7 - 0.2 ⋅ 0.7 \leq \frac{x}{{H}_{D 0}} \leq 0.7 + 0.2 ⋅ 0.7$ und $- 0.0904 - 0.2 ⋅ 0.0904 \leq \frac{z}{{H}_{D 0}} \leq - 0.0904 + 0.2 ⋅ 0.0904$ ,
wobei die Koordinaten in Metern angegeben sind,
wobei H_{D0} ein vorgegebener Mindestwert für die Bemessungslast ist, $0.097 - 0.2 ⋅ 0.097 \leq A \leq 0.097 + 0.2 ⋅ 0.097 ,$ $1.34 - 0.2 ⋅ 1.34 \leq {λ}_{k} \leq 1.34 + 0.2 ⋅ 1.34 .$

24. Bauwerk nach einem beliebigen der vorhergehenden Ansprüche, **dadurch gekennzeichnet, dass** der vertikale Abstand zwischen dem Scheitelpunkt der Erhebung (41) und dem Tiefpunkt der Vertiefung (42) in Höhenrichtung (Oz) weniger als 50 % einer Schwellendicke beträgt, die ein in Längsrichtung (Ox) gemessener horizontaler Abstand zwischen einer vertikalen Endkante (21) der stromaufwärtigen Verkleidung (2) und einer vertikalen Endkante (31) der oberen Schwellenfläche (4) ist.

25. Bauwerk nach einem beliebigen der vorhergehenden Ansprüche, wenn diese mindestens von Anspruch 7 abhängen, **dadurch gekennzeichnet, dass** der horizontale Abstand zwischen den Scheitelpunkten zweier aneinander angrenzender Erhebungen (41) kleiner ist als das Dopellte einer Schwellendicke, die ein in Längsrichtung (Ox) gemesser horizontaler Abstand zwischen einer vertikalen Endkante (21) der stromaufwärtigen Verkleidung (2) und einer vertikalen Endkante (31) der oberen Schwellenfläche (4) ist.

26. Hydraulischer Staudamm, der mindestens ein Überlaufbauwerk (1) nach einem beliebigen der vorhergehenden Ansprüche umfasst.

## Claims

1. Spillway structure (1) comprising an upstream facing (2) which obstructs the flow of water, and an upper threshold surface (4) forming a crest,
the upper threshold surface (4) forming a crest being higher than the upstream facing (2) and located downstream of the upstream facing (2),
the upper threshold surface (4) forming a crest sloping downwards towards the downstream,
the upper threshold surface (4) forming a crest extending along at least one transverse direction (Oy) of width, which is perpendicular to at least one horizontal direction (Ox) of length extending from the upstream facing (2) towards the downstream and which is perpendicular to a vertical direction (Oz) of height,
the upper threshold surface (4) having at least one bump (41) and at least one hollow (42) in at least one plane (Pyz) of width, parallel to the transverse direction (Oy) of width and to the vertical direction (Oz) of height and/or in at least one horizontal plane (Pxy), parallel to the horizontal direction (Ox) of length and to the transverse direction (Oy) of width,
**characterised in that**
in each vertical longitudinal plane (Pxz), parallel to the horizontal direction (Ox) of length and to the vertical direction (Oz) of height, the upper threshold surface (4) corresponds to a homothety, having a prescribed variable homothety ratio (H_{D}/H_{D0} , z(x,y)/z(x,0)), which is non-zero and depends on the width coordinate (y) of the upper threshold surface (4) in the transverse direction (Oy) of width, relative to a base profile (C, z(x,0)) of prescribed shape in one (POxz) of the longitudinal vertical planes (Pxz), the prescribed variable homothety ratio (H_{D} /H_{D0} , z(x,y)/z(x,0)) of homothety being increasing from a hollow (42) to a bump (41) along the transverse direction (Oy) of width,
the prescribed variable homothety ratio (H_{D} /H_{D0} , z(x,y) / z(x,0)) being sinusoidal between the bumps (41), which are adjacent to each other, and/or between the hollows (42), which are adjacent to each other, as a function of a width coordinate (y) of the upper threshold surface (4) along the transverse width direction (Oy).

2. Structure according to claim 1, **characterised in that** the prescribed variable homothety ratio (H_{D}/H_{D0}, z(x,y)/z(x,0)) of homothety is a curve that is at least continuously differentiable along at least the width coordinate (y).

3. A structure according to any one of the preceding claims, **characterised in that** the upper threshold surface (4) has, in the at least one horizontal plane (Pxy) at an upstream side (45) of the upper threshold surface (4), a curve (Cxy), which includes the at least one bump (41) and the at least one hollow (42) and which is at least continuously differentiable.

4. Structure according to any one of the preceding claims, **characterised in that** the base profile (C, z(x,0)) includes a specific downstream reference point (x1), whose transformation by the homothety along the width coordinate (y) is located on a straight downstream segment (31) of the upper threshold surface (4) forming a crest, the straight downstream segment (31) of the upper threshold surface (4) forming a crest being parallel to the transverse direction (Oy) of width.

5. Structure according to claim 4, **characterised in that** the straight downstream segment (31) of the upper threshold surface (4) forming a crest is formed by an end edge (31) of the upper threshold surface (4) forming a crest.

6. Structure according to claim 4, **characterised in that** the straight downstream segment (31) of the upper threshold surface (4) forming a crest is connected to another downstream surface.

7. A structure according to any one of the preceding claims, **characterised in that** the upper threshold surface (4) has alternating bumps (41) and hollows (42) along the transverse direction (Oy) of width in the width plane (Pyz) and/or in the horizontal plane (Pxy).

8. Structure according to claim 7, **characterised in that** the bumps (41), which are adjacent to each other, have vertices that are spaced apart along the transverse direction (Oy) of width, by a spacing distance (Y) which is greater than or equal to 0.6 times a prescribed value (Y0) of width and which is less than or equal to 1.4 times the prescribed value (Y0) of width.

9. A structure according to claim 7 or 8, **characterised in that** the hollows (42), which are adjacent to one another, have bottom points, which are spaced apart along the transverse direction (Oy) of width by a spacing distance (Y) which is greater than or equal to 0.6 times a prescribed width value (Y0) and which is less than or equal to 1.4 times the prescribed width value (Y0).

10. A structure according to any one of claims 1 to 9, **characterised in that** the upper threshold surface (4) has a coordinate z(x,y) along the vertical height direction (Oz),
the coordinate z(x,y) depending on the coordinate x of the upper threshold surface (4) in the horizontal direction (Ox) of length and depending on the coordinate y of the upper threshold surface (4) in the transverse direction (Oy) of width, according to the following equations : $z \left(x, y\right) = z \left(x, 0\right) \left(1+A\left(y\right).\left(1+f\left(y\right)\right)\right)$
where z(x,0) is the base profile (C ) of a prescribed convex shape in a prescribed longitudinal vertical plane (POxz), parallel to the horizontal direction (Ox) of length and to the vertical direction (Oz) of height,
A(y) is a first height function, which is continuous, greater than zero and less than or equal to 0.5,
f(y) is a second function, which is continuous, varies according to the y-coordinate and is greater than or equal to -1 and less than or equal to 1.

11. Structure according to claim 10, **characterised in that** ${D}_{1} \leq 10 . d and / or {D}_{2} \leq 10 . d ,$
where D₁ is the distance between the vertices (411) of the bumps (41) that are adjacent to each other,
D₂ is the distance between the bottom points (421) of the hollows (42) that are adjacent to each other, $d = \left|{x}_{2}-{x}_{1}\right| ,$
x₁ is the minimum or maximum x-coordinate in absolute value for the profile z(x,0),
x₂ is the x-coordinate of the profile z(x,0), which is different from x₁ and which is defined such that z(x₂ ,0) = z(x₁ ,0).

12. Structure according to claim 10 or 11, **characterised in that** $0 < A \left(y\right) \leq 0.5 .$

13. A structure according to any one of claims 10 to 12, **characterised in that** the first function A(y) is chosen from at least one of the following functions: a continuous function of class C1, a continuous function of class C2, a continuous function of class Cn, where n is an integer greater than or equal to 3, a continuous function of class C∞, an elliptic function over at least one interval between two bumps, a Bézier curve with at most 20 control points over at least one interval between two bumps, at least one semicircle over at least one interval between two bumps, at least one arc of a circle over at least one interval between two bumps, a polynomial of degree less than or equal to 20 on at least one interval between two bumps, a piecewise function defined by polynomials of degree less than or equal to 10 on at least one interval between two bumps, a function with at most 15 pieces defined by polynomials of degree less than or equal to 10 on at least one interval between two bumps.

14. A device according to any one of claims 10 to 13, **characterised in that** the second function f(y), which is continuous, which varies according to the y-coordinate and which is greater than or equal to -1 and less than or equal to 1, is chosen from at least one of the following functions: a sum of at most 10 sinusoidal functions, a sum of at most 10 sinusoidal functions that are phase-shifted relative to each other.

15. A device according to any one of claims 10 to 14, **characterised in that** the first function A(y) is equal to a prescribed constant A, which is positive and not zero, the second function f(y) is defined between the bumps (41), which are adjacent to each other, and/or between the hollows (42), which are adjacent to each other, by $f \left(y\right) = cos \left(2πy/{λ}_{k}\right) ,$ where
λₖ is a spacing distance (Y) which is prescribed along the transverse direction (Oy) of width and which is associated with each pair (k) of neighbouring bumps (41) and/or neighbouring hollows (42).

16. Structure according to claim 15, **characterised in that** the spacing distance λₖ is different between several pairs of neighbouring bumps (41) and/or neighbouring hollows (42).

17. Structure according to claim 15, **characterised in that** the spacing distance λₖ is identical between several pairs of neighbouring bumps (41) and/or neighbouring hollows (42).

18. Structure according to any one of the preceding claims, **characterised in that** the base profile z(x,0) of a prescribed convex shape in a prescribed longitudinal vertical plane (POxz), parallel to the horizontal direction (Ox) of length and to the vertical direction (Oz) of height, is chosen from at least one of the following functions: a continuous convex function, a continuous C1 class function, a continuous C2 class function, a continuous Cn class function, where n is an integer greater than or equal to 3, a continuous function of class C∞, an elliptical function over at least one interval between two bumps, a Bézier curve with at most 20 control points, at least one semicircle, at least one arc of a circle, a polynomial of degree less than or equal to 10, a piecewise function defined by polynomials of degree less than or equal to 10, a function with at most 15 pieces defined by polynomials of degree less than or equal to 10.

19. Structure according to claim 18, **characterised in that** the basic profile (C, z(x,0)) of a prescribed convex shape in the prescribed longitudinal vertical plane (POxz), parallel to the horizontal direction (Ox) of length and to the vertical direction (Oz) of height, comprises a downstream section (C₀)in the form of a prescribed decreasing curve extending from an upper end (40) of the base profile (C, z(x,0)) towards the downstream, and at least one upstream section (C₁ , C₂ , C₃ ), which extends from the upper end (40) of the base profile (C, z(x,0)) upstream and which is formed by at least one arc (C₁ , C₂ , C₃ ) of a circle,
the downstream section (C₀)and the upstream section (C₀)having continuity of their tangents one after the other at the upper end (40).

20. Structure according to claim 19, **characterised in that** the downstream section (C₀) in the form of a prescribed decreasing curve has the coordinate z(x,0) =-0.5.x^{1.85} in a coordinate system with its origin at the upper end (40) of the profile (C, z(x,0)) for x ≥ 0 in the upstream to downstream direction.

21. Structure according to claim 18, **characterised in that** the base profile (C, z(x,0)) of a prescribed convex shape in the prescribed longitudinal vertical plane (POxz), parallel to the horizontal direction (Ox) of length and to the vertical direction (Oz) of height, comprises a Bézier curve with 4 control points of prescribed coordinates in the prescribed longitudinal vertical plane (POxz).

22. The structure according to claim 21, **characterised in that** the Bézier curve with 4 control points is: $B \left(t\right) = {\left(1-t\right)}^{3} ⋅ {P}_{0} + 3 ⋅ {\left(1-t\right)}^{2} ⋅ t ⋅ {P}_{1} + 3 ⋅ \left(1-t\right) ⋅ {t}^{2} ⋅ {P}_{2} + {t}^{3} ⋅ {P}_{3}$ where P₀, P₁, P₂, P₃ are the 4 control points with prescribed coordinates in the prescribed longitudinal vertical plane (POxz), the Bézier curve being defined in a coordinate system with its origin at an upper end (40) of the base profile (z(x,0)), t is a parameter varying from 0 to 1.

23. The device according to claim 22, taken in combination with claim 15, **characterised in that**
P₀ has the coordinates: $\frac{x}{{H}_{D 0}} = - 0.2818 \pm 20 %$ and $\frac{z}{{H}_{D 0}} = - 0.150 \pm 20 %$,
P₁ has coordinates: $- 0.2818 - 0.2 ⋅ 0.2818 \leq \frac{x}{{H}_{D 0}} \leq - 0.2818 + 0.2 ⋅ 0.2818$ and $- 0.12 \leq \frac{z}{{H}_{D 0}} \leq$ 0.2 ,
P₂ has coordinates $- 0.2 \leq \frac{x}{{H}_{D 0}} \leq 0.5$ and $- 0.05 \leq \frac{z}{{H}_{D 0}} \leq 0.3$,
P₃ has coordinates: $0.7 - 0.2 ⋅ 0.7 \leq \frac{x}{{H}_{D 0}} \leq 0.7 + 0.2 ⋅ 0.7$ and $- 0.0904 - 0.2 ⋅ 0.0904 \leq \frac{z}{{H}_{D 0}} \leq - 0.0904 + 0.2 ⋅ 0.0904$ ,
the coordinates being expressed in metres,
where H_{D0} is a prescribed minimum dimensioning load value, $0.097 - 0.2 ⋅ 0.097 \leq A \leq 0.097 + 0.2 ⋅ 0.097 ,$ $1.34 - 0.2 ⋅ 1.34 \leq {λ}_{k} \leq 1.34 + 0.2 ⋅ 1.34 .$

24. Structure according to any one of the preceding claims, **characterised in that** the vertical distance between the vertice of the bump (41) and the bottom point of the hollow (42) in the height direction (Oz) is less than 50% of a threshold thickness, which is a horizontal distance, taken in the direction (Ox) of length, between a vertical edge (21) at the end of the upstream facing (2) and a vertical edge (31) at the end of the upper threshold surface (4).

25. Structure according to any one of the preceding claims, when they depend at least on claim 7, **characterised in that** the horizontal distance between the vertices of two adjacent bumps (41) is less than twice a threshold thickness, which is a horizontal distance, taken in the direction (Ox) of length, between a vertical edge (21) at the end of the upstream facing (2) and a vertical edge (31) at the end of the upper threshold surface (4).

26. Hydraulic dam comprising at least one spillway structure (1) according to any one of the preceding claims.
